# EUROPÄISCHE PATENTSCHRIFT

(11) **EP 1 712 153 B1**
(45) Veröffentlichungstag und Bekanntmachung des Hinweises auf die Patenterteilung: **15.05.2013**
(21) Anmeldenummer: 06007352.5
(22) Anmeldetag: 07.04.2006
(51) Int. Cl.: A47B 49/00

(54) **Eckschrank, insbesondere Kücheneckschrank**
Corner cabinet with carousel, in particular for a kitchen
Placard de coin avec tambour tournant

(30) Priorität: 13.04.2005 DE 202005005888 U
(43) Veröffentlichungstag der Anmeldung: 18.10.2006
(73) Patentinhaber: Kesseböhmer Holding e.K., 49152 Bad Essen (DE)
(72) Erfinder: Evermann, Matthias, 48336 Füchtorf (DE)
(74) Vertreter: Pott, Ulrich

(56) Entgegenhaltungen:
- DE-A1- 10 038 519
- DE-A1- 10 234 797
- DE-C1- 10 030 510
- US-A1- 2002 074 471

## Beschreibung

Die Erfindung betrifft einen Eckschrank, insbesondere Kücheneckschrank, gemäß dem Oberbegriff des Anspruchs 1.

Bei bekannten Eckschränken dieser Art ist in einem Schrankkorpus ein zumindest einen Fachboden abstützendes Karussellbauteil vorgesehen, das mit einer die vorderseitige Öffnung des Schrankkorpus verschließenden Schranktür so verbunden ist, daß diese radial zu einer Drehachse des Karussellbauteils hin verschiebbar, diese Teile gemeinsam drehbar und die Schranktür entgegen der Einschubrichtung in die Schließstellung rückführbar ist.

Gemäß DE-GM 77 36 498 U1 ist ein Eckschrank mit einer aus starr miteinander verbundenen Türblättern bestehenden Schranktür gezeigt, die zu einer zentralen Säule des Karussellbauteils hin verlagerbar, dabei an entsprechenden Beschlagteilen geführt und in die Schließstellung rückverlagerbar ist. Auch bei einem Eckschrank gemäß DE-G 87 05 055.2 wird eine Schranktür in Richtung einer zentralen Säule mittels eines mit den Beschlagteilen verbundenen Steuerkurvenmechanismus verlagert, wobei zur Bewegungssynchronisation eine zusätzliche vertikale Welle zwischen den Beschlagteilen vorgesehen ist. Bei einer Eckschrankkonstruktion gemäß US 4,440,459 sind die Ablageböden im Bereich des Karussells unmittelbar mit der Türinnenseite verbunden, an der sich auch die oberen und unteren Beschlagteile abstützen, so daß eine zentrale Drehachse definiert ist. Gemäß EP 0 451 737 ist ein Drehbeschlag für einen Eckschrank gezeigt, bei dem winklig zueinander verlaufende Türflügel zur zentralen Hochachse hin verlagerbar und mittels des oberen und unteren Drehbeschlages in die jeweilige Schließstellung rückverlagerbar sind. Eine ähnliche Konstruktion ist in EP 0 477 526 A1 gezeigt.

Gemäß DE-GM 91 08 037 ist ein Eckschranktürbeschlag gezeigt, dessen viertelkreisförmig ausgeschnittene Fachböden im Bereich einer zentralen, geraden Mittelwelle als Drehachse gehalten sind, wobei eine in radialer Richtung teleskopartig wirkende Abstützung zur Bewegung der Tür vorgesehen ist. Gemäß EP 0 601 296 B1 ist der Eckschrank im Bereich des unteren Beschlages mit einer zur mittleren Führungseinrichtung gerichteten Verbindungswelle versehen, so daß die radiale Verschiebung der Tür bzw. der Frontelemente synchronisierbar ist. Eine ähnliche Lösung ist in DE 44 18 556 A1 mit einer entsprechenden zentralen Säule gezeigt.

Das in sämtlichen der vorbeschriebenen Veröffentlichungen verwirklichte Prinzip der zentralen Säule im Bereich des Karussellbauteils wird in einer gattungsbildenden Veröffentlichung gemäß DE 299 19 619 U1 dadurch verändert, daß im Bereich des Eckschrankes ein als U-förmiges Bauteil bereitgestellter und zwischen den am Bodenteil bzw. Deckelteil des Schrankkorpus vorgesehenen Lagern abgestützter Tragrahmen vorgesehen ist. Dieser Tragrahmen ist in Einbaulage C-förmig mit seinen beiden C-Schenkeln an den jeweiligen Lagern gehalten, so daß ein im Freiraum zwischen diesen beiden Lagern befindlicher Fachboden exzentrisch vom Basisschenkel des C-förmig eingebauten Tragrahmens durchgriffen ist. Die an dem C-förmigen Tragrahmen durch obere und untere Anschlußteile verschieblich festgelegte Schranktür kann dabei zur Hochachse des exzentrischen Tragrahmens hin verlagert werden, so daß die an sich bekannte Drehbewegung der Karussellbauteile möglich ist und die Schranktür aus einer Öffnungsstellung innerhalb des Schrankkorpus vor die Öffnung des Schrankkorpus schwenkbar und radial in die Schließstellung rückführbar ist.

Aufbauend auf dem Konzept mit diesem C-förmigen Tragrahmen gemäß DE 299 19 619 U1 sind nachfolgend weitere exzentrische Tragkonstruktionen bekannt geworden (DE 200 02 313 U1, DE 100 30 510 C1, DE 200 21 461 U1, DE 201 13 113 U1, DE 102 34 797 A1 und DE 203 18 194 U1), bei denen die Halterung mit C-förmigem Tragrahmen jeweils zwei die Schranktür radial führende Beschlagbaugruppen in Form von Anschlußteilen aufweist. Die Anordnung der Beschlagbaugruppe(n) im Nahbereich der Bodenplatte des Eckschrankes, im Bereich eines den Fachboden abstützenden Mittelteiles (DE 100 30 510 C1) und/oder unterhalb der Deckenplatte des Schrankkorpus (DE 200 02 313 U1) ist jeweils so gestaltet, daß diese in Diagonalbauweise (im Unterschied zu einer Falttür) ausgeführten Konstruktionen im Bereich der Schranktür jeweils nur für spezielle Typen von Eckschränken einsetzbar bzw. aufwendige Bauteile zur Synchronisation von Schub- und Schwenkverlagerungen erforderlich sind.

Die Erfindung befaßt sich mit dem Problem, einen Eckschrank mit innenliegendem Karussell so zu gestalten, daß dieses mit geringem technischem Aufwand in Diagonalbauweise positionierbare Schranktüren unterschiedlicher Schrankhöhen aufnehmen kann, dabei der innere Funktionsteile höhenvariabel aufnehmende Schrankinnenraum weitgehend unbeeinflußt ist, mit einer einfachen Schranktür-Führung eine Verbesserung des Bedienkomforts möglich ist und die Halterung der Schranktür am Karussell einen einfach montierbaren Einstellmechanismus aufweist.

Die Erfindung löst diese Aufgabe durch einen Eckschrank mit den Merkmalen des Anspruchs 1. Hinsichtlich wesentlicher weiterer Ausgestaltungen wird auf die Ansprüche 2 bis 26 verwiesen.

Bei dem erfindungsgemäß ausgebildeten Eckschrank weist das in diesem drehbare Karussell im Bereich der die horizontal verschiebbare Schranktür aufnehmenden Halterung eine zweiteilige Konstruktion mit einem an sich bekannten Tragrahmen und einem Türträger auf, wobei diese beiden Baugruppen in der gemeinsamen Einbaulage als eine C-C-förmig ausgerichtete Baueinheit funktional verbunden sind und sowohl bei der Schub-Verlagerung der Schranktür als auch bei der Schwenk-Verlagerung der Tablare im Bereich des Karussells zusammenwirken.

Diese beiden C-förmigen Bauteile sind dabei im Bereich ihrer jeweiligen in Einbaulage vertikal verlaufenden Basisschenkel teleskopisch ausgebildet. Damit ist diese als Tragbaugruppe des Karussells zwischen Bodenteil und Deckelteil des Schrankes abgestützte C-C-Baueinheit insgesamt mit geringem Aufwand höhenveränderbar und in unterschiedliche Schrankhöhen aufweisenden Schrankkörpern positionierbar. Bei diesem Einbau wird der C-Tragrahmen zwischen Boden- und Deckelteil des Eckschrankes fixiert und gleichzeitig kann der C-förmige Türträger in einem optimalen Höhenabstand mit der Schranktür verbunden werden. Dabei werden jeweilige obere und untere Rahmenteile der Schranktür insbesondere mit weitem Stützabstand so erfaßt, daß eine stabile und verwindungssteife Festlegung der vom Nutzer zu bedienenden Schranktür erreicht ist.

Bei nachfolgender Betätigung der Schranktür erfolgt durch den mittels seines teleskopischen Basisschenkels stabilisierten Türträger eine optimale Bewegungseinleitung über dessen oberen und unteren C-Schenkel, wobei diese im Bereich des die Funktionsteile tragenden Tragrahmens jeweils mit dessen C-Schenkeln zusammenwirken. Unter Wirkung des Türträgers wird bei der Bedienung eine optimale Schub- und Schwenkkraftverteilung erreicht, so daß sowohl in Schub- als auch in Drehrichtung leichtlaufende Bewegungen des Karussells möglich sind.

Die jeweils paarweise am Deckel- bzw. Bodenteil des Eckschrankes zusammenwirkenden Schenkel der C-C-Baueinheit sind dabei raumsparend so ausgebildet, daß zwischen dieser Einheit ein vertikaler Freiraum geschaffen wird, in dem jeweilige Tablare o. dgl. Funktionsteile in frei wählbaren Höhenlagen aufnehmbar sind. Auch eine schnelle Montage und Umrüstung der Funktionsteile in jeweiligen Gebrauchsstellungen ist durch diese kompakte Bauweise erreicht. In einem hinreichend großen Bewegungsfreiraum können die Funktionsteile, insbesondere zwei oder mehrere Tablare, schnell positioniert werden, wobei einfache formschlüssige Halteteile zur Fixierung am Basisschenkel des Tragrahmens vorgesehen sind. Die Montage der Funktionsteile kann besonders einfach nach Aufbau des Schrankkorpus erfolgen.

Der Konstruktion des Karussells mit dem an sich bekannten Tragrahmen, der im Bereich des oberen Beschlag-Anschlußteils durch eine teleskopische Ausbildung verbessert ist, wird erfindungsgemäß der eine C-förmige Beschlageinheit bildende C-Türträger so zugeordnet, daß dieser seinerseits im Bereich seiner oberen und unteren C-Schenkel eine optimale Aufnahme sowie direkte Umsetzung horizontaler Bedienkräfte und deren verbesserte Weiterleitung als eine gleichmäßige Schubbewegung ermöglicht. Dabei ist zur Aufnahme auch hoher Gewichtsbelastungen (insbesondere bei beladenen Tablaren) nur der Tragrahmen vorgesehen und die von einer Bedienperson ausgehenden Stellkräfte an der Schranktür werden zumindest im Bereich des unteren C-Schenkels des Türträgers mit einer verbesserten Führungskonstruktion am Tragrahmen-Schenkel aufgenommen. Diese Führung weist zumindest zwei mit optimalem Horizontalabstand über der Bodenplatte des Schrankkorpus angeordnete Stütz-Schub-Führungen auf, die in Form von jeweiligen Stützpunkten ausgehend vom ortsfesten C-Schenkel des Tragrahmens den Türträger aufnehmen. Im Bereich dieser beiden Führungen kann eine leichtgängige sowie in jeder Bewegungsphase kontinuierliche Verlagerung der Schranktür durch entsprechende Einstellung und Anpassung der Schubbedingungen, z. B. durch Variation der geneigten Schubbewegungsbahn, erreicht werden, so daß damit auch der Bedienkomfort insgesamt verbessert ist.

Zur Halterung der Schranktür am Türträger sind eine obere und eine untere Beschlagbaugruppe vorgesehen, wobei zumindest die obere mit einer zusätzlichen Gelenkabstützung zusammenwirkt. Diese Gelenkabstützung ist in gleicher Einbauhöhe mit dem oberen Beschlag gegenüberliegend der mittleren Schubebene im Nahbereich des oberen C-Schenkels angeordnet. Dabei kann mittels jeweiliger Stellschrauben im Bereich der oberen und unteren Beschlagbaugruppe eine Schwenk-, Schub- und/oder Kippbewegung am Türblatt eingeleitet werden, so daß die Schranktür optimal auf die Öffnungsebene des Schrankkorpus eingestellt werden kann und mit geringem Stellaufwand eine optisch ansprechende Abdeckung erreicht wird.

Weitere Einzelheiten und vorteilhafte Wirkungen der Erfindung ergeben sich aus der nachfolgenden Beschreibung und der Zeichnung, in der die erfindungsgemäße Ausführung des Eckschranks anhand eines Ausführungsbeispiels veranschaulicht ist. In der Zeichnung zeigen:
- Fig. 1: eine Perspektivdarstellung eines mit unterbrochenen Linien angedeuteten Eckschrankes mit innenliegendem Karussellteil, an dem eine Schranktür über eine Halterung abgestützt ist,
- Fig. 2 bis Fig. 4: eine jeweilige Draufsicht auf unterschiedliche Bewegungsphasen bei Schub- und Dreh-Verlagerung des Karussells mit Schranktür,

- Fig. 5: eine vergrößerte Einzeldarstellung der Halterung für Funktionsteile und Schranktür am Karussell in einer Seitenansicht,
- Fig. 6 und Fig. 7: jeweilige vergrößerte Ausschnittsdarstellungen im Haltebereich eines Funktionsteiles am Karussell in der Montagephase,
- Fig. 8: eine Perspektivdarstellung der Bauteile des Karussells ähnlich Fig. 5,
- Fig. 9: eine Schnittdarstellung der Bauteile gemäß einer Linie IX-IX in Fig. 1,
- Fig. 10 und Fig. 11: jeweilige vergrößerte Ausschnittsdarstellungen des Karussells ähnlich Fig. 8 im bodenseitigen Stützbereich,
- Fig. 12: eine perspektivische Unteransicht der Stützbauteile gemäß Fig. 11,
- Fig. 13 bis Fig. 15: jeweilige vergrößerte Ausschnittsdarstellungen in einem oberen Stützbereich des Karussells ähnlich Fig. 8,
- Fig. 16: eine Vorderansicht der Stützbauteile gemäß Fig. 15,
- Fig. 17 und Fig. 18: jeweilige Einzeldarstellungen von im Bereich der bodenseitigen Stützbaugruppe vorgesehenen Führungsbauteilen eines Türträgers,
- Fig. 19: eine Ausschnittsdarstellung im Bereich einer die Schranktür fixierenden Halterung,
- Fig. 20 und Fig. 21: eine jeweilige Draufsicht ähnlich Fig. 19 mit der Schranktür in unterschiedlichen Einbaulagen am Karussell, und
- Fig. 22 sowie Fig. 23: eine jeweilige Ausschnittsdarstellung ähnlich Fig. 6 mit weiteren Ausführungen der Halterung für Funktionsteile am Tragrahmen.

In Fig. 1 ist ein insbesondere als Kücheneckschrank vorgesehener Eckschrank 1 dargestellt, der in einem Schrankkorpus 2 ein insgesamt mit K bezeichnetes Karussell aufweist. Dieses Karussell K ist mit einem als im wesentlichen U-förmige Baugruppe vormontierten sowie in der Einbaulage (Fig. 5) im Schrankkorpus 2 C-förmig ausrichtbaren Tragrahmen 3 versehen. Dieser Tragrahmen 3 entspricht weitgehend der gemäß DE 299 19 619 U1 bekannten Ausführung des Karussells K. Der Tragrahmen 3 ist an den jeweiligen freien Enden seiner zumindest annähernd horizontalen C-Schenkel 4 und 5 außenseitig um eine vertikale Drehachse D an einer Decken- bzw. Bodenwand 6, 7 drehbar gelagert. Der Tragrahmen 3 bildet dabei mit seinem zur vertikalen Drehachse D parallel verlaufenden Basisschenkel 8 eine Abstützung für Tablare o. dgl. Funktionsteile 9 (Fig. 1, Fig. 9).

Zur Halterung und horizontal bzw. radial verschieblichen Aufnahme (Pfeil A, Fig. 3) einer Schranktür 14 des Eckschrankes 1 sind gemäß DE 299 19 619 U1 ein oberes sowie ein unteres Anschlußteil in Form von jeweiligen Einzelteilen vorgesehen, so daß diese mit den jeweiligen C-Schenkeln 4, 5 eines Tragrahmens in Führungseingriff stehenden bekannten Anschlußteile eine aufwendige Fixierung an der Schranktür 14 erfordern, um die Stabilität des Schub-Schwenk-Systems zu gewährleisten. Für variierende Schrankhöhen S (Fig. 1) ist bisher ein jeweils speziell anzupassender Tragrahmen 3 erforderlich.

Bei der erfindungsgemäßen Ausführung des Karussells K (gemäß Fig. 5) weist der C-förmige Tragrahmen 3 einen teleskopischen Basisschenkel 8 mit zumindest einem oberen Auszugsteil 12 und einem unteren Stützteil 12' auf. Diesem Tragrahmen 3 ist dabei ein die beiden an sich bekannten Anschlußteile für die Schranktür 14 in eine C-förmige Beschlageinheit integrierender Türträger 13 zugeordnet, der sich über die Schrankhöhe S (Fig. 1) erstreckt und als funktionale Einheit konstruktiv einfach mit der Schranktür 14 verbindbar ist.

Die Seitenansichten gemäß Fig. 5 und Fig. 9 verdeutlichen, daß erfindungsgemäß der C-förmige Tragrahmen 3 und der C-förmige Türträger 13 in ihrer gemeinsamen Einbaulage als eine C-C-Baueinheit angeordnet sind, an der außenseitig die Schranktür 14 festlegbar ist. Mit diesem funktionellen Aufbau ist eine einfach veränderbare Konstruktion des Karussells K erreicht, wobei dessen Anpassung an unterschiedliche Schrank- und Türhöhen S mit geringem Montageaufwand möglich ist. Bereits durch die Ausbildung des Tragrahmens 3 mit dem teleskopischen Auszugteil 12 kann das Karussell K in unterschiedlichen Schrankhöhen S festgelegt werden und damit ist mittels eines angepaßten Türträgers 13 die Aufnahme der Schranktür 14 möglich.

Die Schranktür 14 gibt dabei an ihrer Innenseite 15 zumindest zwei Verbindungsbereiche P, P' vor und in diesen kann der C-förmige Türträger 13 in erfindungsgemäßer Weiterentwicklung mit einem vertikal einstellbaren Stützabstand T (Fig. 5) dadurch festgelegt werden, daß der C-förmige Türträger 13 ebenfalls mit einer oberen teleskopischen Vertikalstrebe 16 versehen ist, die mit zumindest einer unteren Vertikalstrebe 16' zusammenwirkt. Mit dieser konstruktiven Anpassung ist entsprechend der im Bereich des Tragrahmens 3 mittels dessen Auszugteil 12 erreichbarer Höhenanpassung (Höhe H, Fig. 5) innerhalb des Schrankkorpus 2 auch außenseitig im Bereich der Schranktür 14 eine variable Einbau- und Stützlage (Höhe T) möglich.

Mit dieser variablen C-C-förmigen Grundkonstruktion (Fig. 5) wird auch eine optimale Bestückung des Karussells K mit Tablaren o. dgl. Funktionsteilen 9 (Fig. 1) möglich. Der von den kompakten Bauteilen des Karussells weitgehend unbeeinflußte Innenraum 2' im Bereich des Tragrahmens 3 bzw. dessen teleskopischen Basisschenkel 8 kann jeweilige Tablare 9 in einer variablen Höhenlage H' aufnehmen.

In einer weiteren Ausführung ist denkbar, daß der C-förmige Tragrahmen 3 in einer um 180° verschwenkten Einbaulage zum C-förmigen Türträger 13 in Gegenüberlage eingebaut wird (nicht dargestellt), wobei die Verschiebbarkeit der Schranktür 14 (Pfeil A, A') relativ zum Tragrahmen 3 erhalten bleibt und damit das Karussell K drehbar (Pfeil C, Fig. 4) ist.

In Fig. 6, 7, 22 und 23 ist die Montage einer das jeweilige Tablar 9 abstützenden Tragstrebe 17 dargestellt, die im Bereich jeweiliger Rastaufnahmen 18 am Basisschenkel 8 in weitgehend variablen Höhenlagen H' festlegbar ist. Die Tragstrebe 17 ist dabei mit einem Führungsteil 19 versehen, an dem jeweilige Rastnasen 20 o. dgl. Halteprofile vorgesehen sind. Bei der formschlüssigen Rast-Montage werden die Rastnasen 20 in die Rastaufnahme 18 eingelegt, die Tragstrebe 17 in die Einbaulage verschwenkt (Pfeil G), so daß damit die Tragstrebe 17 in der horizontalen Gebrauchslage (Fig. 7) unter Wirkung einer Gewichtskraft G' in den Rastaufnahmen 18 fixiert wird. Ebenso ist denkbar, daß als Halteprofil am Führungsteil 19 jeweilige Halteöffnungen 20' vorgesehen sind (Fig. 22), mit denen ein Steg 18' am Stützteil 12' des Tragrahmens 3 erfaßt wird und damit die variable Einbaulage (Höhe H') erreichbar ist. In Fig. 23 weist der Führungsteil 19 jeweilige obere und untere Formnuten als Halteprofil 20" auf, mit denen jeweilige am Stützteil 12' übereinander angeordnete Ansatzteile 18" so erfaßbar sind, daß nach dem Einschwenken der Tragstrebe 17 (Fig. 23) in die Einbaulage eine formschlüssige Verbindung mit zusätzlicher Hubsicherung an beiden Ansatzteilen 18" erreicht ist.

Die entgegen Pfeilrichtung G lösbare Halterung der Tragstrebe 19 ist dabei so gestaltet, daß die Tablare 9 nach Verlagerung des Karussells K in eine verschwenkte Öffnungsstellung (ähnlich Fig. 4) zugänglich sind. In dieser Stellung sind die Tablare 9 besonders einfach einbaubar, entnehmbar oder umsteckbar.

Die Perspektivdarstellungen gemäß Fig. 10 bis 15 verdeutlichen das funktionale Zusammenwirken der C-C-förmig angeordneten Baugruppen, wobei der Türträger 13 im Bereich der oberen bzw. unteren Anschlußverbindung jeweils einen an dem zugeordneten C-Schenkel 4 bzw. 5 des Tragrahmens 3 geführten Schubschenkel 22 (Fig. 10, 11, 12) bzw. 23 (Fig. 13 bis 16) definiert. Diese Schubschenkel 22, 23 des Türträgers 13 sowie die beiden C-Schenkel 4, 5 des Tragrahmens 3 sind durch die jeweils stufenlos einstellbaren Stützabstände T und H gemeinsam an unterschiedliche Abmessungen der Schranktür 14 und/oder des Schrankkorpus 2 anpaßbar. Der Türträger 13 greift dabei insbesondere mittels der zweiteiligen Vertikalstrebe 16, 16' und/oder mittels der Enden der beiden Schubschenkel 22, 23 an einem oberen und einem unteren Rahmenteil 24, 25 (Fig. 1) in einem jeweiligen Verbindungsbereich P, P' an der Schranktür 14 an. Mit der teleskopische Teile 16 und 16' aufweisenden Vertikalstrebe ist damit eine hinreichend stabile und optimal anpaßbare Konstruktion im Bereich des Türträgers 13 erreicht.

Die Perspektivdarstellung gemäß Fig. 8 zeigt in Zusammenschau mit der Schnittdarstellung gemäß Fig. 9, daß die teleskopische Vertikalstrebe 16, 16' des Türträgers 13 im wesentlichen parallel zum vertikalen Basisschenkel 8 des innenliegenden Tragrahmens 3 ausgerichtet ist, dabei der Türträger 13 zwischen Tragrahmen 3 und Innenseite 15 der Schranktür 14 verläuft, so daß damit der Türträger 13 und der Tragrahmen 3 eine als Schubebene nutzbare, gemeinsame vertikale Längsmittelebene M definieren.

Der Türträger 13 ist dabei im Bereich seiner beiden C-förmig in Richtung der Schubebene M von der Vertikalstrebe 16, 16' abragenden Schubschenkel 22, 23 mit jeweiligen bei der radialen Verlagerung (Pfeil A, Fig. 3) der Schranktür 14 wirksamen Führungsbauteilen 26, 27 (bzw. 32, 33) versehen. Diese Führungsbauteile 26, 27 wirken im Führungseingriff mit jeweiligen Gegengliedern an den C-Schenkeln des Tragrahmens 3 zusammen. In Fig. 13 bis 15 ist die Ausbildung des Türträgers 13 im Bereich des oberen Schubschenkels 23 dargestellt, wobei dieser mittels zweier vorzugsweise als Horizontalführung wirksamer Rollenelement-Paare 28, 29 verschiebbar an dem ortsfest mit der Deckenwand 6 verbundenen oberen C-Schenkel 4 des Tragrahmens 3 geführt ist. In Fig. 13 und 14 ist der Türträger 13 in Richtung der Schubebene M radial in den Schrankkorpus 2 verschoben (ähnlich Fig. 3, Pfeil A) und in Fig. 15 ist die Lage der Bauteile in Schließstellung der Schranktür 14 verdeutlicht (Pfeil A'). Fig. 16 zeigt in diesem Zusammenhang die Abstützung der Rollelement-Paare 28 am C-Schenkel 4 des Tragrahmens 3.

Die Zusammenschau von Fig. 8 bis Fig. 12 zeigt auch, daß im Bereich des unteren Schubschenkels 22 eine gleichzeitig mit der horizontalen Führung 26, 27 des oberen Schubschenkels 23 wirksame Schubführung vorgesehen ist. Der Schubschenkel 22 greift (entsprechend 23) am ortsfesten unteren C-Schenkel 5 des Tragrahmens 3 an, so daß dabei die mit einem Pfeil 30 gezeigte Verlagerung (≙ Pfeil A bzw. R, Fig. 9) möglich ist. Mit 31 ist allgemein eine an sich bekannte Drehführung bezeichnet, die im Bereich dieser unteren Schubführung zur Verlagerung des Karussells K in der gemäß Fig. 4 dargestellten Drehstellung (Pfeil C) vorgesehen ist, wobei eine Bewegung um die Drehachse D mittels in der Drehführung 31 eingreifender Ansatzteile 31' (Fig. 9) gesteuert wird.

Mit dieser kompakten Stützkonstruktion im Bereich des Karussells K wird erreicht, daß bei einer an der Schranktür 10 in radialer Richtung eingeleiteten Schubbewegung (Pfeil A, Fig. 3) der Türträger 13 gemeinsam mit der Schranktür 14 in eine Schwenkausgangsstellung innerhalb des Schrankkorpus 2 verlagert wird (Fig. 3), danach mittels der im Bereich des unteren Schubschenkels 22 vorgesehenen Drehführung 31 eine Drehung (Pfeil C) des gesamten Karussells K um die vertikale Drehachse des Tragrahmens 3 ausführbar ist und nach Verlagerung des Karussells K in eine Drehendstellung die Schranktür 14 mit dem Türträger 13 gemeinsam unter Wirkung einer Rückstellkraft (Pfeil A', Fig. 2) in die Schließstellung rückführbar ist.

Für eine optimale Steuerung dieses Bewegungsablaufs mit hohem Bedienkomfort ist der erfindungsgemäße Türträger 13 im Bereich seines unteren Schubschenkels 22 mit zwei in Richtung der radialen Schubebene M einen horizontalen Führungsabstand F (Fig. 8, Fig. 10) definierenden Führungsbaugruppen 32, 33 (Fig. 5) versehen. Mit diesen Führungsbaugruppen 32, 33 wird erreicht, daß mit einer an der Schranktür 14 eingeleiteten Schubkraft R (Fig. 9) eine im wesentlichen synchrone Bewegung von oberem und unterem Schubschenkel 22, 23 in Stellrichtung gemäß Pfeil A (Fig. 3) auslösbar und das Karussell K insgesamt leichtgängig verlagerbar ist. Bei dieser Einleitung der von einer Bedienperson erzeugten Schubkraft R ist deren jeweiliger Kraftangriffspunkt im wesentlichen frei wählbar, so daß die Schranktür 14 außenseitig in beliebigen Seiten- oder Höhenbereichen belastbar ist, diese Bedienbewegung über den Türträger 13 optimal erfaßbar, im Bereich des oberen und unteren Schubschenkels 22, 23 verkantungsfrei aufnehmbar und mittels der Führungsbaugruppen 26, 27 und 32, 33 eine leichtgängige Türbewegung erreicht ist.

Der von den beiden Führungsbaugruppen 32, 33 des Türträgers 13 im Bereich des unteren C-Schenkels 5 des Tragrahmens 3 definierte Führungsabstand F ist dadurch gebildet, daß eine der Führungsbaugruppen, nämlich 32, im Nahbereich der Schranktür 14 in Schubrichtung A vor der vertikalen Drehachse D und die zweite Führungsbaugruppe 33 hinter der Drehachse D angeordnet ist. Diese am unteren Schubschenkel 22 vorgesehenen Führungsbaugruppen 32, 33 sind im wesentlichen identisch aufgebaut, wobei diese jeweils zumindest einen senkrecht zur Schubebene M verlaufenden und in ein Führungsprofilteil 34 am Schubschenkel 23 eingreifenden Führungsansatz 35, insbesondere in Form eines Führungsbolzens, aufweisen, der eine jeweilige Stützachse F' definiert (Fig. 10).

Die Perspektivdarstellungen gemäß Fig. 8 und 12 zeigen, daß die beiden unteren Führungsbaugruppen 32, 33 jeweils im Bereich der Schubebene M paarweise gegenüberliegende Führungsansätze 35, 35' und -profilteile 34, 34' aufweisen, während die Darstellungen gemäß Fig. 5 sowie Fig. 10 und 11 eine Stütz- und Führungskonstruktion mit nur einseitigem Aufbau verdeutlichen.

In Fig. 17 und 18 sind zwei im wesentlichen spiegelbildliche Ausführungsformen der Führungsprofile 34, 34' in Einzeldarstellungen verdeutlicht, wobei diese im Bereich einer Langnut 36 als Gleitführungsteil für die bolzenförmigen Führungsansätze 35 ausgebildet sind. Mit dieser Langnut 36 ist eine Bewegungsbahn des Türträgers 13 bei Verlagerung des unteren Schubschenkels 2 am Bolzen 35 vorgegeben. Außenseitig sind die Führungsprofilteile 34, 34' mit einem jeweiligen Halteansatz 37 versehen, der in einer jeweiligen komplementären Formausnehmung (in Fig. 10 und 11 nicht sichtbar) am Schubschenkel 22 so abstützbar ist, daß die durch den Bolzen 35 übertragenen Stütz- und Führungskräfte als Ergebnis der Bedienkraft R in den Tragrahmen 3 bzw. dessen unteren C-Schenkel 5 einleitbar sind.

Die Führungsprofile 34, 34' sind dabei zur Anpassung an unterschiedliche Einbaulagen so konzipiert, daß die damit geführten Schubschenkel 22 dem Türträger 13 bzw. der Schranktür 14 eine Bewegungsbahn mit unterschiedlicher Neigung (Pfeil N) vorgeben können. Dabei ist die Schubbewegung in Richtung A besonders leichtgängig, wenn die Neigung N zum Innenraum 2' des Schrankkorpus 2 hin abfällt. Für eine Rückverlagerung der C-C-Baueinheit ist ein nicht näher dargestellter Kraftspeicher im Bereich der Drehführung 31 bzw. des C-Schenkels 5 vorgesehen.

Die Zusammenschau von Fig. 1, Fig. 8 und 19 bis 21 zeigt Einzelteile zur Festlegung der Schranktür 14 an dem Karussell K. Die Schranktür 14 ist dabei zum Karussell K hin in den beiden Verbindungsbereichen P und P' mit Halterungen 39 und 39' (Fig. 1) versehen, mittels denen eine Einstellung der Schranktür 14 in Bezug auf eine Öffnungsebene W erreichbar ist.

Die in Fig. 19 bis 21 dargestellte obere Halterung 39 weist einerseits der Schubebene M des Türträger 13 eine an diesem bzw. dem Karussell K verlagerbar gehaltene Beschlagbaugruppe 40 (Bewegungspfeil Z) auf. Andererseits ist gegenüberliegend der Schubebene M eine Gelenkabstützung 41 vorgesehen, mit der die vom Bereich der Beschlagbaugruppe 40 ausgehende Stellbewegung Z so aufnehmbar ist, daß in Abhängigkeit von einer positiven oder negativen Richtung der jeweiligen Einstellung eine jeweilige Einbauposition der Schranktür 14 in Bezug auf eine von dieser eingenommenen Öffnungsebene W so veränderbar ist, daß die Schranktür 14 die vorgesehene Idealposition im Bereich zwischen den beiden Randspalten 42 und 43 einnimmt (Fig. 19).

Die Gesamtansicht gemäß Fig. 1 verdeutlicht auch, daß die untere Halterung 39' nur mit der einen, mit der Gruppe 40 im wesentlichen identische Konstruktionsteile aufweisende Beschlagbaugruppe 40' versehen ist und damit die Schranktür 14 nach Art einer Drei-Punkt-Verbindung an dem Karussell K gehalten ist.

Die Draufsichten gemäß Fig. 20 und 21 zeigen jeweilige ohne Abdeckung 41' im Bereich der Beschlagbaugruppe 40 und der Gelenkabstützung 41 sichtbaren Einzelteile der Konstruktion. Dabei weist die Beschlagbaugruppe 40 einen am Karussell K verschieblich auf einer Konsole 44 gehaltenen Tragteil 45 auf, der insbesondere durch eine Steckverbindung mit einem die Schranktür 14 aufnehmenden Gegenglied 46 verbunden ist. In der von diesen Bauteilen gebildeten Längsachse 47 ist eine nicht näher dargestellte Stellschraube 48 vorgesehen, mittels deren Drehung 49 im Uhrzeigersinn die in Fig. 20 dargestellte Z-Bewegung einleitbar ist, so daß die Schranktür 14 im Bereich der Gelenkabstützung 41 eine Schwenkbewegung in Pfeilrichtung 50 ausführen kann und damit die Schrägstellung L zur Öffnungsebene W erreicht wird.

In der Darstellung gemäß Fig. 21 ist die vorbeschriebene Bewegungsfolge in entgegengesetzter Richtung Z dargestellt, wobei im Bereich der Beschlagbaugruppe 40 eine Stellbewegung durch die Drehung gemäß Pfeil 49' eingeleitet wird und dabei im Bereich der Gelenkabstützung 41 eine Schwenkung in Pfeilrichtung 51 so erfolgt, daß die Schranktür 14 in die Schrägstellung L' verlagert wird.

Im Bereich der Gelenkabstützung 41 ist unterhalb der Abdeckung 41 (Fig. 19) der in Fig. 20 und 21 sichtbare Aufbau mit einem an einer Konsole 52 des oberen Schubschenkels 23 gehaltenen Anlageteil 53 sowie einem Kippelement 54 sichtbar. Diese beiden Teile 53 und 54 definieren im Bereich eines zwischen diesen vorgesehenen vertikalen Stützbleches 55 die vertikale Schwenkachse U (Fig. 19). Denkbar ist auch, daß die beiden Teile 53 und 54 eine bogenförmige Kontur bilden und direkt aneinanderliegend eine Linienberührung aufweisen, die die Schwenkachse U definiert (nicht dargestellt).

Es versteht sich, daß durch eine Stellbewegung im Bereich der unteren Halterung 39' ebenfalls jeweilige Nachstellungen der Schranktür 14 in Richtungen entsprechend den beiden Verstellwinkeln L und L' möglich sind. Zusätzlich ist damit erreichbar, die in den Darstellungen gemäß Fig. 19 bis 21 in vertikaler Einbaulage befindliche Schranktür 14 auch so zu verlagern, daß durch eine Kippung in der Ebene W die Schranktür 14 aus ihrer vertikalen Lage verlagert wird (nicht dargestellt) und so der Schrankkorpus 2 im Bereich der Öffnung einen optimal ansprechenden Verschluß aufweist.

## Patentansprüche

1. Eckschrank, insbesondere Kücheneckschrank, mit einem in dessen Schrankkorpus (2) drehbaren Karussell (K), das mit einem als im wesentlichen U-förmige Baugruppe bereitgestellten sowie in Einbaulage im Schrankkorpus (2) C-förmig ausrichtbaren Tragrahmen (3) versehen ist, der an den freien Enden seiner zumindest annähernd horizontalen C-Schenkel (4, 5) außenseitig um eine vertikale Drehachse (D) an einer Decken- bzw. Bodenwand (6, 7) drehbar gelagert ist und mit seinem zur vertikalen Drehachse (D) im parallelen Abstand verlaufenden Basisschenkel (8) eine Abstützung für Tablare o. dgl. Funktionsteile (9) bildet, wobei zur Halterung und horizontal (Pfeil A) bzw. radial (Pfeil C) verschieblichen Aufnahme einer Schranktür (14) ein jeweiliges oberes sowie ein unteres Anschlußteil vorgesehen sind, die mit jeweils einem der C-Schenkel (4, 5) des Tragrahmens (3) in Führungseingriff stehen, **dadurch gekennzeichnet, daß** dem mit einem teleskopischen Basisschenkel (8) verschenen C-förmigen Tragrahmen (3) ein die beiden Anschlußteile in eine C-förmige Beschlageinheit integrierender Türträger (13) zugeordnet ist, derart, daß die an unterschiedliche Schrank-sowie Türhöhen (5) anpaßbare Einheit einen Weitgehend unbeeinflußten Innenraum (2') für die in variabel vorgebbaren Höhenlagen (H') festlegbaren Funktionnteile (9) definiert.

2. Eckschrank nach Anspruch 1, **dadurch gekennzeichnet, daß** die Schranktür (14) an ihrer Innenseite (15) zumindest zwei Verbindungsbereiche (P, P') vorgibt und der mit einer teleskopischen Vertikalstrebe (16, 16') ausgebildete C-förmige Türträger (13) einen zumindest vertikal einstellbaren Stützabstand (T) definiert.

3. Eckschrank nach Anspruch 1 oder 2, **dadurch gekennzeichnet, daß** am teleskopischen Basisschenkel (8) des C-förmigen Tragrahmens (3) die jeweiligen Tablare o. dgl. Funktionsteile (9) in der variablen Höhenlage (H') festlegbar sind.

4. Eckschrank nach einem der Ansprüche 1 bis 3, **dadurch gekennzeichnet, daß** der Türträger (13) im Bereich der beiden Anschlußteile jeweils einen an dem zugeordneten C-Schenkei (4, 5) des Tragrahmens (3) geführten Schubschenkel (22, 23) definiert.

5. Eckschrank nach einem der Ansprüche 1 bis 4, **dadurch gekennzeichnet, daß** sowohl die Schubschenkel (22, 23) des Türträgers (13) als auch die C-Schenkel (4, 5) des Tragrahmens (3) durch einen jeweiligen stufenlos einstellbaren Stützabstand (H) gemeinsam an unterschiedliche Höhen (S) der Schranktür (14) und/oder des Schrankkorpus (2) anpaßbar sind.

6. Eckschrank nach einem der Ansprüche 1 bis 5, **dadurch gekennzeichnet, daß** der Türträger (13) mittels der Teile seiner teleskopischen Vertikalstrebe (16, 16') und/oder direkt mittels der beiden Schubschenkel (22, 23) an einem oberen und einem unteren Rahmenteil (24, 25) der Schranktür (14) festlegbar ist.

7. Eckschrank nach einem der Ansprüche 1 bis 6, **dadurch gekennzeichnet, daß** der Türträger (13) im Bereich der teleskopischen Vertikalstrebe (16, 16') mit nur einem nach oben teleskopierbaren Teil (16) versehen ist, derart, daß mit dessen Stellung der Stützabstand (H) der beiden Schubschenkel (22, 23) auf die jeweiligen Verbindungsbereiche (P, P') an den Rahmenteilen (24, 25) der Schranktür (14) einstellbar ist.

8. Eckschrank nach einem der Ansprüche 1 bis 7, **dadurch gekennzeichnet, daß** die teleskopische Vertikalstrebe (16, 16') des Türträgers (13) im wesentlichen parallel zum vertikalen Basisschenkel (8) des innenliegenden Tragrahmens (3) ausrichtbar ist, dabei der Türträger (13) zwischen Tragrahmen (3) und Innenseite (15) der Schranktür (14) verläuft und der Türträger (13) sowie der Tragrahmen (3) eine gemeinsame vertikale Schubebene (M) definieren.

9. Eckschrank nach einem der Ansprüche 1 bis 8, **dadurch gekennzeichnet, daß** der Türträger (13) im Bereich seiner beiden C-förmig in Richtung der Schubebene (M) von der Vertikalstrebe (16, 16') abragenden Schubschenkel (22, 23) mit jeweiligen bei horizontaler Verlagerung (Pfeil A) der Schranktür (14) wirksamen Führungsbauteilen (26; 32, 33) versehen ist und diese im Führungseingriff mit jeweiligen Gegengliedern an den C-Schenkeln (4, 5) des Tragrahmens (3) zusammenwirken.

10. Eckschrank nach einem der Ansprüche 1 bis 9, **dadurch gekennzeichnet, daß** der Türträger (13) im Bereich des oberen Schubschenkels (23) mittels zweier vorzugsweise als Horizontalführung wirksamer Rollelement-Paare (28, 29) verschiebbar an dem ortsfest mit der Deckenwand (6) des Schrankkorpus (2) verbundenen oberen C-Schenkel (4) des Tragrahmens (3) abgestützt ist.

11. Eckschrank nach Anspruch 1 bis 10, **dadurch gekennzeichnet, daß** der Türträger (13) im Bereich des unteren Schubschenkels (22) eine gleichzeitig mit der Führung (26) des oberen Schubschenkels (23) wirksame sowie am unteren C-Schenkel (5) des Tragrahmens (3) angreifende Schubführung (32, 33) aufweist und in deren Bereich zusätzlich eine die jeweilige Verlagerung des Karussells (K) steuernde Drehführung (31) vorgesehen ist.

12. Eckschrank nach einem der Ansprüche 1 bis 11, **dadurch gekennzeichnet, daß** bei einer an der Schranktür (14) in radialer Richtung eingeleiteten Schubbewegung (R) der Türträger (13) gemeinsam mit der Schranktür (14) in eine Schwenkausgangsstellung innerhalb des Schrankkorpus (2) verlagerbar ist, danach mittels der im Bereich des unteren Schubschenkels (22) vorgesehenen Drehführung (31) eine Drehung (Pfeil C) des gesamten Karussells (K) um die vertikale Drehachse (D) des Tragrahmens (3) ausführbar ist und nach Verlagerung des Karussells (K) in eine Drehendstellung die Schranktür (14) mit dem Türträger (13) gemeinsam unter Wirkung einer Rückstellkraft in die Schließstellung (Pfeil A') rückführbar ist.

13. Eckschrank mit einem Türträger nach einem der Ansprüche 1 bis 12, **dadurch gekennzeichnet, daß** der Türträger (13) im Bereich seines unteren Schubschenkels (22) mit zwei in Richtung der radialen Schubebene (M) einen horizontalen Führungsabstand (F) definierenden Führungsbaugruppen (32, 33) abgestützt ist.

14. Eckschrank nach Anspruch 13, **dadurch gekennzeichnet, daß** mit einer an der Schranktür (14) eingeleiteten Schubkraft (R) eine im wesentlichen synchrone Bewegung von oberem und unterem Schubschenkel (22, 23) auslösbar und damit das Karussell (K) leichtgängig verlagerbar ist.

15. Eckschrank nach Anspruch 13 oder 14, **dadurch gekennzeichnet, daß** die Schubkraft (R) von einer Bedienperson im Bereich des oberen Schubschenkels (23) außenseitig an der Schranktür (14) einleitbar und diese kipp- sowie verkantungsfrei verlagerbar ist.

16. Eckschrank nach einem der Ansprüche 13 bis 15, **dadurch gekennzeichnet, daß** die beiden Führungsbaugruppen (32, 33) des Türträgers (13) im Bereich des unteren C-Schenkels (5) des Tragrahmens (3) einen Führungsabstand (F) definieren, wobei in Richtung der Schubebene (M) eine Führungsbaugruppe (32) im Nahbereich der Schranktür (14) vor der vertikalen Drehachse (D) und die zweite Führungsbaugruppe (33) hinter der Drehachse (D) angeordnet ist.

17. Eckschrank nach einem der Ansprüche 13 bis 16, **dadurch gekennzeichnet, daß** die beiden am unteren Schubschenkel (22) vorgesehenen Führungsbaugruppen (32, 33) mit jeweils zumindest einem senkrecht zur Schubebene (M) verlaufenden und in ein Führungsprofil (34, 34') eingreifenden Führungsansatz (35) versehen sind.

18. Eckschrank nach einem der Ansprüche 13 bis 17, **dadurch gekennzeichnet, daß** die beiden Führungsbaugruppen (32, 33) im Bereich der Schubebene (M) paarweise gegenüberliegende Führungsansätze und -profile (34, 34'; 35, 35') aufweisen.

19. Eckschrank nach einem der Ansprüche 13 bis 18, **dadurch gekennzeichnet, daß** die Führungsbaugruppen (32, 33) jeweils einen als Bolzen ausgebildeten Führungsansatz (35, 35') aufweise, der in eine als Führungsprofil vorgesehene Langnut (36) eingreift, wobei mit deren Einbaulage die jeweilige Bewegungsbahn des Türträgers (13) einstellbar ist.

20. Eckschrank nach einem der Ansprüche 13 bis 19, **dadurch gekennzeichnet, daß** die Führungsbaugruppen (32, 33) mit unterschiedlichen Neigungen (N) jeweilige Bewegungsbahnen der Schranktür (14) vorgeben.

21. Eckschrank nach einem der Ansprüche 13 bis 20, **dadurch gekennzeichnet, daß** die die Bewegungsbahn (N) des Bolzens (35) vorgebende Langnut (36) als Ausnehmung in einem am Schubschenkel (22) festlegbaren Gleitführungsteil aus Kunststoff geformt ist.

22. Eckschrank nach einem der Ansprüche 13 bis 21, **dadurch gekennzeichnet, daß** das Führungsprofil (34, 34') einen in einer Formausnehmung am Schubschenkel (22) abstützbaren und jeweilige Stütz- und Führungskräfte des Bolzens (35, 35') übertragenden Halteansatz (37) aufweist.

23. Eckschrank nach einem der Ansprüche 1 bis 22, mit einem im Schrankkorpus (2) drehbaren Karussell (K), an dem eine Schranktür (14) gehalten ist, **dadurch gekennzeichnet, daß** die Schranktür (14) mit dem Karussell (K) durch eine einstellbare Halterung (39, 39') verbunden ist, die einerseits der Schubebene (M) des Türträgers (13) eine an diesem verlagerbar gehaltene Beschlagbaugruppe (40) und andererseits eine die Stellbewegung im Bereich der Beschlagbaugruppe (40) aufnehmende Gelenkabstützung (41) aufweist, derart, daß die Schranktür (14) in Bezug auf die Öffnungsebene (W) des Schrankkorpus (2) einstellbar ist.

24. Eckschrank nach Anspruch 23, **dadurch gekennzeichnet, daß** die Schranktür (14) im Bereich der oberen und der unteren Schubschenkel (4, 5) bzw. den Enden der teleskopischen Vertikalstreben (12, 16) jeweils eine Halterung (39, 39') im Verbindungsbereich (P, P') aufweist.

25. Eckschrank nach Anspruch 23 oder 24, **dadurch gekennzeichnet, daß** die Schranktür (14) um eine vertikale Hochachse (U) schwenkbar und/oder in der Öffnungsebene (W) kippbar ist.

26. Eckschrank nach einem der Ansprüche 23 bis 25, **dadurch gekennzeichnet, daß** die untere Halterung (39') nur die eine Beschlagbaugruppe (40') aufweist und damit die Schranktür (14) nach Art einer Drei-Punkt-Verbindung gehalten ist.

## Claims

1. Corner cabinet, in particular a kitchen corner cabinet, with a rotatable carousel (K) in the body of the cabinet (2), which is fitted with a support frame (3) that is provided as an essentially U-shaped sub-assembly that can be positioned in the body of the cabinet (2) in a C-shaped orientation, which is mounted on the outside of the free ends of its approximately horizontal C-arms (4, 5) to rotate about a vertical axis of rotation (D) on a top and lower wall (6,7) and forms a support with its basic leg (8), running parallel to and at a distance from the vertical axis of rotation (D), for shelves or similar functional parts (9), wherein respective upper and lower connecting parts are provided to hold and move a cabinet door (14) horizontally (arrow A) or radially (arrow C), each of which is guided by one of the C-arms (4, 5) of the support frame (3) **characterised in that** a door carrier (13) integrating the two connecting parts in a C-shaped fitting unit provided with a telescopic basic leg (8) is associated with the C-shaped support frame (3), such that the unit adaptable to the various cabinet and door heights (5) defines a largely unaffected interior space (2') for the functional units (9) which can be fixed in variable predetermined height locations (H').

2. Corner cabinet in accordance with claim 1, **characterised in that** the cabinet door (14) provides at least two connecting areas (P, P') on its inner side (15) and the C-shaped door holder (13), configured with a telescopic vertical strut (16, 16') defines an at least vertically adjustable support distance (T).

3. Corner cabinet in accordance with claim 1 or 2, **characterised in that** the respective shelves or similar functional parts (9) can be fixed in the variable height position (H') on the telescopic basic leg (8) of the C-shaped support frame (3).

4. Corner cabinet in accordance with one of claims 1 to 3, **characterised in that** the door holder (13) defines a thrust arm (22, 23) guided respectively on an associated C-arm (4,5) of the support frame in the area of the two connecting parts.

5. Corner cabinet in accordance with one of the claims 1 to 4, **characterised in that** both the thrust arms (22, 23) of the door holder (13) and the C-arms (4, 5) of the support frame (3) can jointly be adapted by means of an infinitely variable support spacing (H) to different heights (S) of the cabinet door (14) and/or the cabinet body (2).

6. Corner cabinet in accordance with one of the claims 1 to 5, **characterised in that** the door holder (13) can be attached via the parts of its telescopic vertical strut (16, 16') and/or directly by means of the two thrust arms (22, 23) to an upper and lower frame section (24, 25) of the cabinet door (14).

7. Corner cabinet in accordance with one of the claims 1 to 6, **characterised in that** the door holder (13) is only provided with one upwardly telescoping part (16) in the area of the telescopic vertical strut (16, 16'), such that it can be adjusted with its position of the support distance (H) of the two thrust arms (22, 23) to the respective connecting areas (P, P') on the frame sections (24, 25) of the cabinet door (14).

8. Corner cabinet in accordance with one of the claims 1 to 7, **characterised in that** the telescopic vertical strut (16, 16') of the door holder (13) can be aligned essentially parallel to the vertical basic leg (8) of the inner support frame (3), wherein the door holder (13) runs between the support frame (3) and the inside (15) of the cabinet door (14) and the door holder (13) and carrier frame (3) define a common vertical thrust plane (M).

9. Corner cabinet in accordance with one of the claims 1 to 8, **characterised in that** the door holder (13) is provided with guide components (26; 32, 33) in the area of its two thrust arms (22, 23) projecting from the vertical strut (16, 16') in a C-shape, each acting on horizontal displacement (arrow A) of the cabinet door (14) and these interact in a guidance engagement with the respective counter members on the C-arms (4, 5) of the support frame (3).

10. Corner cabinet in accordance with one of the claims 1 to 9, **characterised in that** the door holder (13) is supported displaceably in the area of the upper thrust arm (23) by means of two pairs of roller elements (28, 29) preferably acting as horizontal guides (28, 29) displaceably on the fixed upper C-arm (4) of the support frame (3) connected to the top wall (6) of the cabinet body (2).

11. Corner cabinet in accordance with one of the claims 1 to 10, **characterised in that** the door holder (13) comprises a thrust guide (32, 33) in the area of the lower thrust arm (22) which acts simultaneously with the guide (26) of the upper thrust arm (23) as well as on the lower C-arm (5) of the support frame (3), and is also provided in this area with a rotary guide (31) controlling the respective displacement of the carousel (K).

12. Corner cabinet in accordance with one of the claims 1 to 11, **characterised in that** door holder (13) together with cabinet door (14) can be displaced into a swungout position within the cabinet body (2) by inducing a thrust motion (R) in the radial direction on the cabinet door (14), after which a rotation (arrow C) of the complete carousel (K) can be executed about the vertical axis (D) of the support frame (3) by means of a rotary guide (31) provided in the area of the lower thrust arm (22) and, following displacement of the carousel (K) in a final rotary position, the cabinet door (14) can be returned jointly with the door holder (13) to the closed position (arrow A') under the action of a restoring force.

13. Corner cabinet with a door holder in accordance with one of the claims 1 to 12, **characterised in that** the door holder (13) is supported in the area of its lower thrust arm (22) by two guide sub-assemblies (32, 33) defining a horizontal guide distance (F) in the direction of the radial thrust plane (M).

14. Corner cabinet in accordance with claim 13, **characterised in that** a thrust force (R) applied to the cabinet door (14) can initiate an essentially synchronous movement of the upper and lower thrust arms (22, 23) and thus the carousel (K) can be displaced smoothly.

15. Corner cabinet in accordance with claim 13 or 14, **characterised in that** the thrust force (R) can be initiated by an operating person on the outside of the cabinet door (14) in the area of the upper thrust arm (23) and this can be displaced without tilting or jamming.

16. Corner cabinet in accordance with one of the claims 13 to 15, **characterised in that** the two guide sub-assemblies (32, 33) of the door holder (13) define a guide distance (F) in the area of the lower C-arm (5) of carrier frame (3), wherein one guide sub-assembly (32) is positioned in the area of the cabinet door (14) in front of the vertical axis of rotation (D) and the second guide sub-assembly (33) is positioned behind the axis of rotation in the direction of the thrust plane (M).

17. Corner cabinet in accordance with one of the claims 13 to 16, **characterised in that** the two guide sub-assembly (32, 33) provided on the lower thrust arm (22) are each provided with at least one guide device (35) running perpendicular to the thrust plane (M) and engaging in a guide profile (34, 34').

18. Corner cabinet in accordance with one of the claims 13 to 17, **characterised in that** the two guide sub-assemblies (32, 33) comprise opposing pairs of guide attachments and profiles (34, 34'; 35, 35') in the vicinity of the plane of thrust (M).

19. Corner cabinet in accordance with one of the claims 13 to 18, **characterised in that** each of the guide modules (32, 33) has a guide attachment in the form of a pin (35, 35') which engages with an elongated groove (36) provided as guide profile, wherein the respective path of movement of the door holder (13) can be adjusted by the position in which it is located.

20. Corner cabinet in accordance with one of the claims 13 to 19, **characterised in that** the guide sub-assemblies (32, 33) prescribe the respective paths of movement of the cabinet door (14) at different inclinations (N).

21. Corner cabinet in accordance with one of the claims 13 to 20, **characterised in that** the elongated groove (36) which governs the path of motion (N) of the pin (35) is formed as a cut-out in a plastic sliding guide component which can be attached to thrust arm (22).

22. Corner cabinet in accordance with one of the claims 13 to 21, **characterised in that** the guide profile (34, 34') has a stop attachment (37) which can be supported in a cut-out in the thrust arm (22) and which transmits the respective support and guide forces of the pins (35, 35').

23. Corner cabinet in accordance with one of the claims 1 to 22, with a rotatable carousel (K) in the body of the cabinet (2) on which a cabinet door (14) is mounted, **characterised in that** the cabinet door (14) is connected to carousel (K) by means of an adjustable mounting (39, 39'), which on the one hand has a fitting sub-assembly (40) on one side of the thrust plane (M) of the door holder (13) and attached to it displaceably and, on the other hand, has an articulated support (41) accommodating the positioning movement in the area of the fitting sub-assembly (40), such that the cabinet door (14) can be adjusted in relation to the opening plane (W) of the cabinet body (2).

24. Corner cabinet in accordance with claim 23, **characterised in that** cabinet door (14) has a mounting (39, 39') in connecting area (P, P') in the area of each of the upper and lower thrust arms (4, 5) and the ends of the telescopic vertical struts (12, 16).

25. Corner cabinet in accordance with claim 23 or 24, **characterised in that** cabinet door (14) can be rotated around a vertical axis (U) and/or be tilted in the opening plane (W).

26. Corner cabinet in accordance with one of the claims 23 to 25, **characterised in that** lower mounting (39') has only one fitting sub-assembly (40'), so that the cabinet door (14) is held in the form of a three-point connection.

## Revendications

1. Placard de coin, en particulier placard de coin de cuisine avec un carrousel (K) tournant dans son corps de placard (2), qui est pourvu d'un cadre porteur (3) orientable en forme de C en position d'installation dans le corps de placard (2) de même que mis à disposition sous la forme d'un bloc sensiblement en U, lequel cadre porteur (3) est logé de manière rotative sur les extrémités libres de sa branche C au moins approximativement horizontale (4, 5) côté extérieur autour d'un axe de rotation vertical (D) sur une paroi de plafond ou de sol (6, 7) et forme, avec sa branche de base (8) s'étendant à distance parallèle par rapport à l'axe de rotation vertical (D), un appui pour tablettes ou parties fonctionnelles similaires (9), une partie de raccordement supérieure ainsi qu'une partie de raccordement inférieure respectives étant prévues pour le maintien et le logement mobile horizontalement (flèche A) ou radialement (flèche C) d'une porte de placard (14), lesquelles sont en engagement de guidage avec respectivement l'une des branches C (4, 5) du cadre porteur (3), **caractérisé en ce qu'**un support de porte (13) intégrant les deux parties de raccordement dans une unité de ferrure en forme de C est associé au cadre porteur (3) en forme de C pourvu d'une branche de base (8) télescopique de telle manière que l'unité adaptable aux différentes hauteurs de placard ainsi que de porte (5) définisse un espace intérieur (2') essentiellement non influencé pour les parties fonctionnelles (9) pouvant être fixées dans des positions verticales (H') pouvant être définies de manière variable.

2. Placard de coin selon la revendication 1, **caractérisé en ce que** la porte de placard (14) prescrit sur son côté intérieur (15) au moins deux zones de liaison (P, P') et le support de porte (13) en forme de C réalisé avec une entretoise verticale télescopique (16, 16') définit une distance d'appui (T) réglable au moins verticalement.

3. Placard de coin selon la revendication 1 ou 2, **caractérisé en ce que** les tablettes ou parties fonctionnelles similaires (9) respectives peuvent être fixées dans la position verticale (H') variable sur la branche de base (8) télescopique du cadre porteur (3) en forme de C.

4. Placard de coin selon l'une quelconque des revendications 1 à 3, **caractérisé en ce que** le support de porte (13) définit dans la zone des deux parties de raccordement respectivement une branche de poussée (22, 23) guidée sur la branche C (4, 5) associée du cadre porteur (3).

5. Placard de coin selon l'une quelconque des revendications 1 à 4, **caractérisé en ce que** non seulement la branche de poussée (22, 23) du support de porte (13) mais aussi la branche C (4, 5) du cadre porteur (3) peuvent être adaptées par une distance d'appui (H) respective réglable en continu conjointement à différentes hauteurs (S) de la porte de placard (14) et/ou du corps de placard (2).

6. Placard de coin selon l'une quelconque des revendications 1 à 5, **caractérisé en ce que** le support de porte (13) peut être fixé à l'aide des parties de son entretoise verticale (16, 16') télescopique et/ou directement à l'aide des deux branches de poussée (22, 23) sur une partie de cadre supérieure et une partie de cadre inférieure (24, 25) de la porte de placard (14).

7. Placard de coin selon l'une quelconque des revendications 1 à 6, **caractérisé en ce que** le support de porte (13) est pourvu dans la zone de l'entretoise verticale (16, 16') télescopique d'une seule partie (16) télescopique vers le haut de telle manière qu'avec sa position, la distance d'appui (H) des deux branches de poussée (22, 23) soit réglable sur les zones de liaison (P, P') respectives sur les parties de cadre (24, 25) de la porte de placard (14).

8. Placard de coin selon l'une quelconque des revendications 1 à 7, **caractérisé en ce que** l'entretoise verticale télescopique (16, 16') du support de porte (13) est orientable sensiblement parallèlement à la branche de base verticale (8) du cadre porteur (3) intérieur, le support de porte (13) s'étend entre le cadre porteur (3) et le côté intérieur (15) de la porte de placard (14) et le support de porte (13) de même que le cadre porteur (3) définissent un plan de poussée (M) vertical commun.

9. Placard de coin selon l'une quelconque des revendications 1 à 8, **caractérisé en ce que** le support de porte (13) est pourvu, dans la zone de ses deux branches de poussée (22, 23) dépassant en forme de C en direction du plan de poussée (M) de l'entretoise verticale (16, 16'), de composants de guidage (26 ; 32, 33) respectifs agissant lors du déplacement horizontal (flèche A) de la porte de placard (14) et ceux-ci coagissent en engagement de guidage avec des contre-organes respectifs sur les branches en C (4, 5) du cadre porteur (3).

10. Placard de coin selon l'une quelconque des revendications 1 à 9, **caractérisé en ce que** le support de porte (13) est en appui de manière mobile dans la zone de la branche de poussée supérieure (23) à l'aide de deux paires d'éléments roulants (28, 29) agissant de préférence comme guidage horizontal sur la branche C (4) supérieure, reliée fixement à la paroi de plafond (6) du corps de placard (2), du cadre porteur (3).

11. Placard de coin selon l'une quelconque des revendications 1 à 10, **caractérisé en ce que** le support de porte (13) présente dans la zone de la branche de poussée (22) inférieure un guidage de poussée (32, 33) agissant sur la branche C inférieure (5) du cadre porteur (3) de même qu'agissant en même temps avec le guidage (26) de la branche de poussée supérieure (23) et un guidage rotatif (31) commandant le déplacement respectif du carrousel (K) est en outre prévu dans sa zone.

12. Placard de coin selon l'une quelconque des revendications 1 à 11, **caractérisé en ce que** pour un mouvement de poussée (R) introduit sur la porte de placard (14) dans le sens radial, le support de porte (13) est déplaçable conjointement avec la porte de placard (14) dans une position de départ de pivotement dans le corps de placard (2), puis une rotation (flèche C) du carrousel entier (K) autour de l'axe de rotation vertical (D) du cadre porteur (3) peut être réalisée à l'aide du guidage rotatif (31) prévu dans la zone de la branche de poussée (22) inférieure et la porte de placard (14) peut être ramenée conjointement avec le support de porte (13) sous l'effet d'une force de rappel dans la position de fermeture (flèche A') après le déplacement du carrousel (K) dans une position d'extrémité rotative.

13. Placard de coin selon l'une quelconque des revendications 1 à 12, **caractérisé en ce que** le support de porte (13) est en appui dans la zone de sa branche de poussée (22) inférieure avec deux blocs de guidage (32, 33) définissant une distance de guidage (F) horizontale en direction du plan de poussée (M) radial.

14. Placard de coin selon la revendication 13, **caractérisé en ce qu'**un mouvement sensiblement synchrone des branches de poussée supérieures et inférieures (22, 23) peut être déclenché avec une force de poussée (R) introduite sur la porte de placard (14) et le carrousel (K) peut être légèrement déplacé ainsi.

15. Placard de coin selon la revendication 13 ou 14, **caractérisé en ce que** la force de poussée (R) peut être introduite par un opérateur dans la zone de la branche de poussée supérieure (23) côté extérieur sur la porte de placard (14) et celle-ci peut être déplacée sans basculement ni inclinaison.

16. Placard de coin selon l'une quelconque des revendications 13 à 15, **caractérisé en ce que** les deux blocs de guidage (32, 33) du support de porte (13) définissent dans la zone de la branche C inférieure (5) du cadre porteur (3) une distance de guidage (F), un bloc de guidage (32) étant disposé en direction du plan de poussée (M) dans la zone proche de la porte de placard (14) devant l'axe de rotation vertical (D) et le second bloc de guidage (33) est disposé derrière l'axe de rotation (D).

17. Placard de coin selon l'une quelconque des revendications 13 à 16, **caractérisé en ce que** les deux blocs de guidage (32, 33) prévus sur la branche de poussée inférieure (22) sont pourvus respectivement d'au moins une saillie de guidage (35) s'étendant perpendiculairement au plan de poussée (M) et s'engageant dans un profilé de guidage (34, 34').

18. Placard de coin selon l'une quelconque des revendications 13 à 17, **caractérisé en ce que** les deux blocs de guidage (32, 33) présentent dans la zone du plan de poussée (M) des saillies et profilés de guidage opposés par paires (34, 34' ; 35, 35').

19. Placard de coin selon l'une quelconque des revendications 13 à 18, **caractérisé en ce que** les blocs de guidage (32, 33) présentent respectivement une saillie de guidage (35, 35') réalisée comme un boulon, qui s'engage dans une rainure longitudinale (36) prévue comme profilé de guidage, la bande de déplacement respective du support de porte (13) étant réglable avec sa position d'installation.

20. Placard de coin selon l'une quelconque des revendications 13 à 19, **caractérisé en ce que** les blocs de guidage (32, 33) aux inclinaisons différentes (N) prescrivent des bandes de déplacement respectives de la porte de placard (14).

21. Placard de coin selon l'une quelconque des revendications 13 à 20, **caractérisé en ce que** la rainure longitudinale (36) prescrivant la bande de déplacement (N) du boulon (35) est formée comme un évidement dans une partie de guidage glissante pouvant être fixée sur la branche de poussée (22) en matière plastique.

22. Placard de coin selon l'une quelconque des revendications 13 à 21, **caractérisé en ce que** le profilé de guidage (34, 34') présente une saillie de retenue (37) pouvant être en appui dans un évidement formé sur la branche de poussée (22) et transmettant des forces d'appui et de guidage respectives du boulon (35, 35').

23. Placard de coin selon l'une quelconque des revendications 1 à 22, avec un carrousel tournant (K) dans le corps de placard (2), sur lequel une porte de placard (14) est maintenue, **caractérisé en ce que** la porte de placard (14) est reliée au carrousel (K) par un support réglable (39, 39') qui présente d'une part du plan de poussée (M) du support de porte (13), un bloc de ferrure (40) maintenu de manière déplaçable sur celui-ci et d'autre part un appui d'articulation (41) recevant le mouvement de réglage dans la zone du bloc de ferrure (40) de telle manière que la porte de placard (14) soit réglable en ce qui concerne le plan d'ouverture (W) du corps de placard (2).

24. Placard de coin selon la revendication 23, **caractérisé en ce que** la porte de placard (14) présente, dans la zone des branches de poussée supérieures et inférieures (4, 5) ou les extrémités des entretoises verticales télescopiques (12, 16), respectivement un support (39, 39') dans la zone de liaison (P, P').

25. Placard de coin selon la revendication 23 ou 24, **caractérisé en ce que** la porte de placard (14) est pivotante autour d'un axe vertical (U) et/ou est basculante dans le plan d'ouverture (W).

26. Placard de coin selon l'une quelconque des revendications 23 à 25, **caractérisé en ce que** le support inférieur (39') ne présente qu'un seul bloc de ferrure (40') et la porte de placard est ainsi maintenue comme une liaison à trois points.
